# FASCICULE DE BREVET EUROPEEN

(11) **EP 0 143 067 B1**
(45) Date de publication et mention de la délivrance du brevet: **24.06.1987**
(21) Numéro de dépôt: 84440051.5
(22) Date de dépôt: 13.11.1984
(51) Int. Cl.: B65D 75/52

(54) **Procédé pour la rigidification d'un coussin en matière synthétique souple rempli de liquide et pour le munir d'une poignée de préhension et de versage**
Verfahren zum Verstärken eines mit Flüssigkeit gefüllten Kissens von biegsamem Material und Verfahren, um es mit einem Tragegriff und einer Giessvorrichtung zu versehen
Method of reinforcing a cushion of synthetic flexible material filled with liquid, and method of providing it with a carrying and pouring handle

(30) Priorité: 15.11.1983 FR 8318253
(43) Date de publication de la demande: 29.05.1985
(73) Titulaire: SOCIETE GENERALE DES EAUX MINERALES DE VITTEL, F-88800 Vittel (Vosges) (FR)
(72) Inventeur: Gautier, Raoul, F-88800 Vittel (FR); Cazes, Michel, F-88800 Vittel (FR)
(74) Mandataire: Poupon, Michel

## Description

La présente invention a pour objet un procédé pour la rigidification d'un coussin en matière synthétique souple contenant un liquide et pour munir celui-ci d'une poignée de préhension et de versage (déjà connu du document FR-A-1 180 290).

Les sachets obtenus par des procédés à cheminement essentiellement vertical sont en eux-mêmes bien connus. Ils aboutissent pour la plupart à réaliser à un moment donné du processus un simple coussin fermé partrois soudures latérales et rempli de liquide. Le problème posé consiste à conférer à ce coussin une forme et une stabilité permettant sa préhension et son usage, en particulier pour le versage de son contenu.

Les dispositifs proposés jusqu'à présent font pour la plupart appel à des soudures et découpes spécifiques et complexes de la partie inférieure du coussin intermédiaire destiné à être transformé en sachet.

De la même manière, il est déjà connu de réaliser des sachets souples de ce type, dans lesquels on renforce la partie supérieure par des soudues adéquates aboutissant à réaliser une double épaisseur de film, comme par exemple décrit dans le brevet français 1 180 290. Ces sachets ne sont cependant pas suffisamment rigidifiés pour que la poignée de préhension et de versage puisse remplir convenablement sa fonction, car la zone de renforcement reste trop souple.

Il est cependant délicat d'intervenir sur le coussin lorsqu'il est rempli, car il est nécessaire d'avoir un point d'appui pour appliquer par exemple un élément de renfort rigide ou semi-rigide, formant également poignée de préhension et de versage.

La présente invention a pour objet de proposer un tel procédé permettant, par la prise d'un point d'appui sur un coussin rempli de liquide, de munir celui-ci d'un élément rigide ou semi-rigide formant poignée. Conformément à l'invention, ce résultat est obtenu avec un procédé pour la rigidification d'un coussin en matière synthétique souple contenant un liquide et pour munir celui-ci d'une poignée de préhension et de versage, caractérisé en ce que lors de la phase de soudure et de découpe du coussin rempli de liquide on pince l'un des coins de celui-ci, le coussin étant ensuite déplacé avec le coin pincé, ce qui donne un point d'appui par la combinaison de l'effet de pinçage et du poids du liquide contenu dans le coussin et que l'on applique sur l'angle un contrefort au moyen de mâchoires, ledit contrefort étant solidarisé du coussin par soudure ou collage.

Selon une variante, le contrefort peut être rabattu pour enserrer le coin.

Selon un autre mode avantageux de mise en oeuvre, on propose un procédé pour la rigidification d'un coussin en matière synthétique souple contenant un liquide et pour munir celui-ci d'une poignée de préhension et de versage caractérisé en ce que lors de la phase de soudure et de découpe du coussin rempli de liquide on pince l'un des coins de celui-ci, le coussin étant ensuite déplacé avec le coin pincé, ce qui donne un point d'appui par la combinaison de l'effet de pinçage et du poids du liquide contenu dans le coussin et que le coin est marqué par deux rouleaux formant mâchoires et assemblés entre eux à leurs extrémités.

On comprendra mieux l'invention à l'aide des descriptions ci-après faites en référence aux dessins annexés dans lesquels:
la figure 1 illustre la prise d'un coussin par une pince conjointement à l'opération de soudure-découpe,
la figure 2 montre le déplacement du coussin suspendu à sa pince support,
la figure 3 est une première variante de la mise en oeuvre de l'invention,
les figures 4a, 4b, 4c, 4d représentent des conformations diverses pouvant être obtenues selon ce procédé,
la figure 5 est une variante de mise en oeuvre du procédé de la figure 4,
la figure 6 représente la conformation obtenue par application du procédé de la figure 5,
la figure 7 représente une seconde variante de mise en oeuvre.

Dans un procédé de conformation du type à cheminement vertical, tel que décrit par exemple dans le brevet français 2 071 075, une gaine tubulaire est formée à partir d'un film sur un mandrin vertical. Elle est ensuite soudée et découpée pour déterminer un fond, puis remplie de liquide et de nouveau soudée et découpée pour aboutir finalement à des coussins unitaires soudés sur trois côtés. Cette technique est en elle-même bien connue de l'homme de l'art et ne sera donc pas décrite plus en détails.

Pour munir le coussin (1) d'une poignée, on prévoit conformément à l'invention, de pincer l'un des coins supérieurs (2) du coussin au moyen d'une pince (3) juste en dessous des pinces de soudure et de découpe (4). On peut alors, voir figure 2, avoir une prise sur le coussin rempli et le maintenir ainsi suspendu.

Dans le premier exemple de mise en oeuvre, on applique sur chaque côté du coin (2) une mâchoire (5, 6) en interposant un contrefort (7) qui peut être solidarisé du coussin par soudure, collage, etc. Le contrefort pourra être en tout matériau approprié, tel que par exemple en carton ou en matière plastique, et de toute nature, par exemple gaufré, plat, ondulé, etc., on peut ensuite relâcher la pince (3).

Par cette méthode, on peut obtenir diverses conformations telles que, non limitativement, celles représentées aux figures 4a à 4d.

En variante illustrée à la figure 5, le contrefort (8) peut être rabattu pour enserrer le coin (2); on réalise ainsi la conformation de la figure 6.

Enfin, dans le second mode de mise en oeuvre de la figure 7, le coin (2) est marqué par deux rouleaux (9, 10) formant mâchoires et assemblés entre eux à leurs extrémités.

## Revendications

1. Procédé pour la rigidification d'un coussin (1) en matière synthétique souple contenant un liquide et pour munir celui-ci d'une poignée de préhension et de versage caractérisé en ce que lors de la phase de soudure et de découpe du coussin (1) rempli de liquide on pince l'un des coins de celui-ci, le coussin étant ensuite déplacé avec le coin pincé, en ce qui donne un point d'appui par la combinaison de l'effet de pinçage et du poids du liquide contenu dans le coussin et l'on applique sur l'angle (2) un contrefort (7, 8) au moyen de mâchoires (5, 6), ledit contrefort (7) étant solidarisé du coussin par soudure ou collage.

2. Procédé selon la revendication 1, caractérisé en ce que le contrefort (8) est rabattu pour enserrer le coin (2).

3. Procédé pour la rigidification d'un coussin (1) en matière synthétique souple contenant un liquide et pour munir celui-ci d'une poignée de préhension et de versage caractérisé en ce que lors de la phase de soudure et de découpe du coussin (1) rempli de liquide on pince l'un des coins de celui-ci, le coussin étant ensuite déplacé avec le coin pincé, ce qui donne un point d'appui par la combinaison de l'effet de pinçage et du poids du liquide contenu dans le coussin et que le coin (2) est marqué par deux rouleaux (9, 10) formant mâchoires et assemblés entre eux à leurs extrémités.

## Patentansprüche

1. Verfahren zum Verstärken eines mit Flüssigkeit gefüllten Kissens (1) von biegsamem Material und Verfahren, um es mit einem Tragegriff und einer Giessvorrichtung zu versehen, dadurch gekennzeichnet, dass man bei der Phase des Schweissens und Einschneidens des mit Flüssigkeit gefüllten Kissens (1) eine seiner Ecken einklemmt, das Kissen anschliessend mit der eingeklemmten Ecke verschiebt, was durch die Kombination des Effektes des Einklemmens und des Gewichtes der im Kissen enthaltenen Flüssigkeit einen Ansatzpunkt ergibt, und dass man auf die Ecke (2) eine Verstärkung (7, 8) mittels Backen (5, 6) aufbringt, wobei die genannte Verstärkung (7) mit dem Kissen durch Schweissen oder Kleben verbunden ist.

2. Verfahren gemäss Anspruch 1, dadurch gekennzeichnet, dass die Verstärkung (8) heruntergeklappt ist, um die Ecke (2) zu umschliessen.

3. Verfahren zum Verstärken eines mit Flüssigkeit gefüllten Kissens (1) von biegsamem Material und Verfahren, um es mit einem Tragegriff und einer Giessvorrichtung zu versehen, dadurch gekennzeichnet, dass man bei der Phase des Schweissens und Einschneidens des mit Flüssigkeit gefüllten Kissens (1) eine seiner Ecken einklemmt, das Kissen anschliessend mit der eingeklemmten Ecke verschiebt, was durch die Kombination des Effektes des Einklemmens und des Gewichtes der im Kissen enthaltenen Flüssigkeit einen Ansatzpunkt ergibt, und dass die Ecke (2) mit zwei Rollen (9, 10) versehen wird, die Backen formen und an ihren äusseren Enden miteinander verbunden sind.

## Claims

1. Process for stiffening a cushion (1) of flexible synthetic material containing a liquid and for providing this cushion with a grasping and pouring handle, characterised in that during the phase of welding and cutting-out of the liquid-filled cushion (1) one of the corners thereof is pinched, the cushion then being displaced with the corner pinched, which gives a support point by the combination of the pinching effect and the weight of the liquid conntained in the cushion, and in that a counter-stiffening (7, 8) is applied to the angle (2) by means of jaws (5, 6), the said counter-stiffening (7) being made fast with the cushion by welding or sticking.

2. Process according to Claim 1, characterised in that the counter-stiffening (8) is turned down to grip the corner (2).

3. Process for stiffening a cushion (1) for flexible synthetic material containing a liquid and for providing this cushion with a grasping and pouring handle, characterised in that during the phase of welding and cutting-out of the liquid-filled cushion (1) one of the corners thereof is pinched, the cushion then being displaced with the corner pinched, which gives a support point by the combination of the pinching effect and the weight of the liquid contained in the cushion, and in that the corner (2) is marked by two rollers (9, 10) which form jaws and are joined together at their extremities.
